# EUROPÄISCHE PATENTSCHRIFT

(11) **EP 2 283 493 B1**
(45) Veröffentlichungstag und Bekanntmachung des Hinweises auf die Patenterteilung: **27.09.2017**
(21) Anmeldenummer: 09757031.1
(22) Anmeldetag: 04.06.2009
(51) Int. Cl.: H01B 17/28

(54) **DURCHFÜHRUNG MIT EINEM BASIS-AKTIVTEIL UND EINER ISOLIEREINRICHTUNG**
DUCT WITH A BASE ACTIVE PIECE AND AN INSULATION DEVICE
TRAVERSEE PRESENTANT UNE PARTIE ACTIVE DE BASE ET UN DISPOSITIF D'ISOLATION

(30) Priorität: 04.06.2008 CH 8452008; 22.12.2008 CH 20012008
(43) Veröffentlichungstag der Anmeldung: 16.02.2011
(73) Patentinhaber: Siemens Aktiengesellschaft, 80333 München (DE)
(72) Erfinder: MINKNER, Ruthard, CH-4148 Pfeffingen (CH); SCHLEGEL, Chrstian, CH-4127 Birsfelden (CH); STEPAK, Wojciech, CH-4127 Birsfelden (CH); STÖCKLI, Dieter, CH-4106 Therwil (CH)
(74) Vertreter: Maier, Daniel Oliver
(86) Internationale Anmeldenummer: PCT/CH2009/000183
(87) Internationale Veröffentlichungsnummer: WO 2009/146570

(56) Entgegenhaltungen:
- EP-A- 0 244 957
- US-A- 4 362 897

## Beschreibung

Die Erfindung betrifft eine Durchführung und eine Isoliereinrichtung gemäss dem Oberbegriff des unabhängigen Vorrichtungsanspruchs sowie ein Verfahren zur Herstellung einer Durchführung gemäss dem Oberbegriff des unabhängigen Verfahrensanspruchs. Die Isoliereinrichtung gelangt zur Anwendung in der Hochspannungstechnik als Basiselement für den Bau von Durchführungen im Spannungsbereich von 6 kV bis 800 kV Wechselspannung und Gleichspannung, kann aber auch für Messtransformatoren, Kondensatoren und Stützern eingesetzt werden.

Stand der Technik sind folgende Durchführungen mit integrierten Steuerungen für Hochspannungsanordnungen zwischen zwei Potentialen bzw. zwischen Hochspannungspotential und Erdpotential.
1. Durchführung, bestehend aus kalandriertem Elektro-Isolierpapier oder Krepp-Isolierpapier, aufgewickelt auf ein Metallrohr oder einem Rohr aus Isoliermaterial oder einem Isolierstab mit eingelegten oder aufgedruckten/aufgedampften oder gespritzten Steuerelektroden aus Metall oder einer leitenden Materialschicht, imprägniert unter Vakuum mit Epoxydharz oder Polyurethan-Harz oder Isolierflüssigkeit, wie z. B. Mineralöl.
2. Durchführung, bestehend aus kalandriertem Elektro-Isolierpapier oder Krepp-Isolierpapier, beschichtet mit einer Harzschicht im nicht polymerisierten Zustand, aufgewickelt unter Wärme und Druck auf einem Metallrohr oder einem Rohr aus Isoliermaterial, oder Zylinder oder Isolierstab mit eingelegten Steuer-Elektroden aus Metall oder leitender Materialschicht.
3. Durchführung, bestehend aus Elektro-Kunststofffolien, wie z.B. Polypropylen- oder Polyester-Folien, aufgewickelt auf ein Metallrohr, Rohr aus Isoliermaterial oder Isolierstab mit integrierten Steuerfolien, bestehend aus eingelegten Al-Folien oder aufgedrucktem oder gespritztem Metall, vorzugsweise Aluminium oder einem leitenden Material und imprägniert unter Vakuum mit SF₆-Gas oder einer Isolierflüssigkeit.
4. Durchführung, bestehend aus einer zylindrischen Erdelektrode und einem zylindrischen Stromleiter auf HS-Potential und einer Isolierstrecke zwischen Leiter und Erdelektrode aus SF₆-Gas mit einem Druck zwischen 1 bar und 10 bar.

Gemäss IEC Standard 60137 für Durchführungen lassen sich die folgenden Isoliereinrichtungen für Durchführungen mit integrierten Steuerungen für Hochspannungsanordnungen zwischen zwei Potentialen bzw. zwischen Hochspannungspotential und Erdpotential unterscheiden: Ölimprägniertes Papier (OIP), Harzimprägniertes Papier (RIP), Harzbeschichtetes Papier (RBP) und gasisolierte Isoliereinrichtungen. Anwendungen sind wie folgt: Durchführungen für Transformatoren, Durchführungen für GIS-Anlagen, wobei GIS für "gas insulated switchgear" steht, Verbindungen von GIS-Anlagen mit Transformatoren, Wanddurchführungen oder Generatordurchführungen. Dieselben Isoliereinrichtungen werden auch für Hochspannungs-Messwandler eingesetzt.

Folgende Steuerungen können unterschieden werden: eine durchgehende Steuerung mit veränderlicher Elektrodenbreite, eine zweifache Steuerung mit konstanter Breite, eine einfache Steuerung mit konstanter Breite, eine Grobsteuerung mit Ringelektrode an den Lagenrändern oder eine Grobsteuerung mit Erdelektrode.

Die verschiedenen Technologien weisen unterschiedliche Vor- und Nachteile auf. Für ölimprägniertes Papier (OIP) sprechen eine hohe zulässige Betriebsfeldstärke, ein Vorhandensein eines organischen Dielektrikums, eine kostengünstige Herstellung, eine hohe Zuverlässigkeit, eine lange Lebensdauer, ein flexibles Dielektrikum, ein sehr guter Wärmetransport (Leiter-Isolatoroberfläche) und TE-Einsatzwerte von 2 pC bis 5 pC, die leicht erreichbar sind. Nachteilig ist ein Vorhandensein von abbaubarem Mineralöl oder pflanzlichem Öl zwischen Aktivteil und Isolatorwand, welches bei einer Beschädigung herausfliessen kann. Weiter von Nachteil ist eine Limitierung der zulässigen Feldstärke durch die Festigkeit des imprägnierten Isolierpapiers, eine horizontale Einbaulage ist nur mit eingebautem Kompensator möglich und ein Bedarf an Porzellan- oder Komposit-Isolator für den Betrieb.

Für harzimprägniertes Papier (RIP) sprechen eine zulässige Feldstärke, ähnlich derjenigen von OIP, ein trockenes Dielektrikum, eine Einbaulageunabhängigkeit und Silikonschirme, die direkt auf den Aktivteil aufgebracht werden können. Nachteilig ist ein aufwändiger und materialintensiver Herstellungsprozess (kostenintensiver als OIP), TE-Werte müssen aus Lebensdauererwartungen < 2 pC sein, unelastisches Aktivteil kann innere Spannungen bewirken, eine schlechte Wärmeleitfähigkeit des Dielektrikums verglichen mit OIP, kein organisches Dielektrikum und eine Epoxydharz-Aussenfläche des Aktivteils, welche überdreht werden muss.

Für harzbeschichtetes Papier (RBP) spricht ein trockenes Dielektrikum und eine Einbaulageunabhängigkeit. Von Nachteil ist eine niedrige TE-Einsatzspannung, hohe zulässige TE-Werte im Betrieb, die von einem Trafobauer nicht toleriert werden und eine Aktivteil-Aussenfläche, die überdreht werden muss.

Für gasisolierte Isoliereinrichtungen, die z. B. SF₆ als Gas einsetzen, sprechen ein trockenes Dielektrikum, eine Einbaulageunabhängigkeit, ein einfacher Herstellungsprozess und ein TE-Wert < 2 pC. Nachteilig ist eine Begrenzung der zulässigen Feldstärke an den Lagenrändern durch das SF₆-Gas und dessen Gasdruck, dadurch ist keine hohe Ausnutzung des Dielektrikums möglich. Weiter von Nachteil ist eine unerwünschte Zugehörigkeit des SF₆-Gases zu den Treibhausgasen, ein Unterdruckstehen des Isolators, was zumeist den Einsatz von Komposit-Isolatoren aus Sicherheitsgründen bedingt, sowie eine Begrenzung des Minustemperaturbereiches nach unten durch den Gasdruck.

Als Beispiel einer Isoliereinrichtung für eine Durchführung gemäss dem Stand der Technik ist in Fig. 1 eine Standardlösung der vorstehend unter den Punkten 1 und 4 beschriebenen Technologien für die gesteuerte Lösung einer Durchführung gezeigt. Linie 501 ist eine Potentiallinie, die durch Steuerelektroden bzw. Steuerbeläge 502 bestimmt wird. Eine Isolierung 503 aus Ölpapier oder gasimprägnierter Folie liegt zwischen einem Leiter 504 auf Hochspannungspotential und einer Elektrode 505. Ein Basisaktivteil 506 ist durch einen Porzellanisolator oder Komposit-Isolator 507 hermetisch von der Umgebung abgeschlossen. Ein Zwischenraum oder Spalt 508 zwischen Aktivteil und Isolator ist mit einer Isolierflüssigkeit oder Isoliergas, wie Luft, SF₆, N₂ usw. unter Druck von 1 bar bis 6 bar gefüllt. Eine Hochspannung wird an einen Anschluss 509 gelegt. Eine Hochspannungselektrode 510 hat das gleiche Potential wie der Anschluss 509. Ein Anschluss 511 an den Transformator oder die GIS-Anlage (GIS = gas insulated switchgear) ist durch den Leiter 504 mit dem Anschluss 509 verbunden. Die Steuerelektrode 505 ist mit einem Flansch 512 verbunden und auf Erdpotential 513 gelegt. Das Dokument US 4 362 897 A offenbart eine Durchführung gemäß dem Präambel vom Anspruch 1. Der vorliegenden Erfindung liegt die Aufgabe zugrunde, eine Durchführung und eine Isoliereinrichtung vorzuschlagen, welche die mit einer vorstehend beschriebenen herkömmlichen Durchführung bzw. Isoliereinrichtung verbundenen Nachteile nicht aufweisen, unabhängig von der Einbaulage sind, keine Porzellan- oder Komposit-Isolatoren benötigen und einfach hergestellt werden können.

Diese Aufgabe wird durch die erfindungsgemässe Durchführung gelöst, wie sie im unabhängigen Patentanspruch 1 definiert ist. Der unabhängige Patentanspruch 8 bezieht sich auf ein Verfahren zur Herstellung einer erfindungsgemässen Durchführung mit einem Basis-Aktivteil und einer Isoliereinrichtung. Vorteilhafte Ausführungsvarianten ergeben sich aus den abhängigen Patentansprüchen.

Insbesondere umfasst bei der erfindungsgemässen Durchführung mit einem Basis-Aktivteil und einer Isoliereinrichtung der Basis-Aktivteil einen Leiter, Kunststoff-Elektro-Folien, Steuerelektroden und eine Erdelektrode. Die Isoliereinrichtung weist einen Schrumpfschlauch aus einem elektrisch isolierenden Material auf.

Der Basis-Aktivteil zusammen mit dem Schrumpfschlauch ermöglicht einen hermetisch verschlossenen Basis-Aktivteil ohne Isolator was gleichbedeutend mit einem trockenen Aktivteil ist. Auch ist bei der erfindungsgemässen Durchführung jede Einbaulage möglich, es werden keine Porzellan- oder Komposit-Isolatoren benötigt und die erfindungsgemässe Durchführung kann günstig hergestellt werden.

Im Speziellen sind bei der erfindungsgemässen Durchführung die Kunststoff-Elektro-Folien, die Steuerelektroden und deren Kanten mit einer niederviskosen Isolierflüssigkeit unter Vakuum versehen, wobei die Isolierflüssigkeit eine Viskosität zwischen 8 mm²/s und 20 mm²/s bei 40°C aufweist, oder mit einer alternativen niederviskosen Isolierflüssigkeit, die sich bei einer Vernetzungstemperatur von mindestens 50°C vernetzt, wobei die alternative Isolierflüssigkeit eine Viskosität zwischen 20 mm²/s und 100 mm²/s bei 40°C aufweist. Eine Imprägnierung mit einem flexiblen Silikon-Gel oder einer Isolierflüssigkeit hoher Durchschlagsfestigkeit (hohe TE-Einsatzfeldstärke) ergibt ein elastisches Dielektrikum und ermöglicht den Einsatz einer erfindungsgemässen Isoliereinrichtung für eine Durchführung in den folgenden Temperaturbereichen, die typischerweise für solche Isoliereinrichtungen gefordert werden: Aussentemperatur von -50°C bis +60°C resp. Einsatztemperatur aufgrund der Eigenerwärmung der Isoliereinrichtung von -50°C bis +120°C. Es findet somit keine Imprägnierung mit einem Epoxyd- oder Polyurethan-Harzsystem statt. Die Isoliereinrichtung weist eine gute Wärmeleitfäigkeit auf und erreicht eine hohe Ausnutzung des Dielektrikums, wobei die Feldstärken bei der Wechselspannungsprüfung durch die folgenden zwei Kriterien festgelegt werden:
a) ${\left|\vec{E}\right|}_{U = {U}_{P}} \leq {\left|\vec{E}\right|}_{TE - Einsatzspannung}$
b) ${\left|\vec{E}\right|}_{U = {U}_{P}} \leq \frac{{U}_{d}}{{d}_{F}} = \frac{Durchschlagspannung}{Dielektrikumsdicke}$

Im Speziellen sind bei der erfindungsgemässen Durchführung die Kunststoff-Elektro-Folien auf einem Metallrohr, einem Rohr aus Isoliermaterial oder einem Isolierstab angeordnet.

Im Speziellen ist bei der erfindungsgemässen Durchführung das Metallrohr mit den darauf angeordneten Kunststoff-Elektro-Folien gleichzeitig der Leiter.

Im Speziellen umfassen bei der erfindungsgemässen Durchführung die Steuerelektroden Steuerfolien aus Al-Folien, aufgedampften Al-Steuerfolien oder leitende Materialschichten. Auch können aufgedruckte Elektroden aus Metall bzw. aufgedruckte oder aufgespritzte Metallschichten oder leitende Materialschichten als Elektroden zum Einsatz kommen. Für einen einfachen Herstellprozess wurde die Einfach- oder Zweifach-Steuerung festgelegt und als Elektroden Al-Folien, aufgedampftes Aluminium oder eine leitende Materialschicht ausgewählt. Somit ist wahlweise ein Einsatz von Zweifach- oder Einfach-Steuerung möglich. Es resultiert ein einfacher Herstellungsprozess und eine automatische Herstellung der erfindungsgemässen Durchführung mit integrierten Elektroden ist auch möglich.

Im Speziellen umfassen bei der erfindungsgemässen Durchführung die Kunststoff-Elektro-Folien Polyester-Elektro-Folien, wobei die Polyester-Elektro-Folien eine Oberflächenrauhigkeit von 0.07 µm bis 0.5 µm aufweisen und keine Einschlüsse von leitenden Partikel und keine Fehlstellen vorhanden sind.

Im Speziellen weisen bei der erfindungsgemässen Durchführung die Polyester-Elektro-Folien eine Dicke von 10 µm bis 80 µm, insbesondere eine Dicke von 18 µm bis 36 µm, auf. Die Polyester-Elektro-Folien können z. B. eine Dicke von 18, 36 oder auch 72 µm aufweisen.

Ein weiterer Aspekt der vorliegenden Erfindung betrifft eine Isoliereinrichtung für eine Durchführung, die einen Schrumpfschlauch aus einem elektrisch isolierenden Material aufweist. Der Basis-Aktivteil zusammen mit dem Schrumpfschlauch ermöglicht einen hermetisch verschlossenen Basis-Aktivteil ohne Isolator was gleichbedeutend mit einem trockenen Aktivteil ist. Auch ist bei der erfindungsgemässen Isoliereinrichtung jede Einbaulage möglich.

Im Speziellen umfasst die erfindungsgemässe Isoliereinrichtung ferner Silikonschirme, die auf dem Schrumpfschlauch aufgebracht sind.

Im Speziellen ist bei der erfindungsgemässen Isoliereinrichtung der Schrumpfschlauch ein Fluor-Kunststoff-Schrumpfschlauch, insbesondere aus FEP (Fluor-Ethylen-Polymer). Alternativ kann auch ein Viton-E®-Schrumpfschlauch verwendet werden. Der Schrumpfschlauch wird beim Herstellungsprozess durch Wärme auf den Aktivteil geschrumpft. Der von der Isoliereinrichtung umschlossene Basis-Aktivteil wird durch den Schrumpfschlauch hermetisch von der Umgebung abgedichtet. Der Schrumpfschlauch kann auch mit O-Ringen oder mit einem Heisskleber auf seiner Innenseite zur besseren Abdichtung versehen sein.

Im Speziellen lassen sich bei der erfindungsgemässen Isoliereinrichtung, welche ein Trägerrohr, Polyester-Folien, Steuerelektroden und Imprägniermittel (Gas, z.B. Luft, SF₆ oder N₂) oder ein polymerisierbares Harz-Härtersystem oder eine niederviskose isolierende Flüssigkeit und einen Schrumpfschlauch umfasst, Silikonschirme einfach auf den Aktivteil integrieren. Der Aktivteil besitzt eine Oberfläche für ein direktes Aufbringen von äusseren Silikonschirmen für Aussenbetrieb.

Ein weiterer Aspekt der vorliegenden Erfindung betrifft ein Verfahren zur Herstellung einer Durchführung mit einem Basis-Aktivteil und einer Isoliereinrichtung, wobei der Basis-Aktivteil einen Leiter, Kunststoff-Elektro-Folien, Steuerelektroden und eine Erdelektrode umfasst, bei dem ein Schrumpfschlauch aus einem isolierenden Material um den Basis-Aktivteil herum angeordnet und unter Wärmezufuhr geschrumpft wird.

Im Speziellen werden beim erfindungsgemässen Verfahren die Steuerelektroden und deren Kanten unter Vakuum mit einer elastischen und niederviskosen Isolierflüssigkeit versehen, oder mit einer alternativen niederviskosen Isolierflüssigkeit, die sich bei einer Vernetzungstemperatur von mindestens 50°C vernetzt. Die Isolierflüssigkeit kann die Eigenschaft haben, dass nach einem Wärmeprozess die Isolierflüssigkeit in einen elastischen Zustand übergeht.

Im Folgenden wird die erfindungsgemässe Isoliereinrichtung unter Bezugnahme auf die beigefügten Zeichnungen anhand eines Ausführungsbeispiels detaillierter beschrieben. Es zeigt:
- Fig. 2: - einen Schnitt durch ein Ausführungsbeispiel einer erfindungsgemässen Durchführung mit einer erfindungsgemässen Isoliereinrichtung.

Fig. 2 zeigt einen Schnitt durch ein Ausführungsbeispiel einer erfindungsgemässen Durchführung mit einer erfindungsgemässen Isoliereinrichtung und einer Steuerung am Beispiel einer Transformator-Freiluft-Durchführung. Linie 1 ist eine Potentiallinie (60%), die durch Steuerelektroden 2 bestimmt wird. Eine Folienisolierung mit Kunststoff-Elektro-Folien 3 liegt zwischen einem Leiter 4 auf Hochspannungs-Potential und einer Erdelektrode 5. Ein Basisaktivteil 6, welches den Leiter 4, die Folienisoliereinrichtung mit den Kunststoff-Elektro-Folien 3, Steuerelektroden 2 und die Erdelektrode 5 umfasst, ist durch einen Schrumpfschlauch 8 hermetisch von der Umgebung getrennt. Ein beim Stand der Technik angeordneter Spalt 508 (siehe Fig. 1) ist nicht mehr vorhanden. Ebenso ist ein beim Stand der Technik vorhandener Isolator 507 (siehe Fig. 1) durch Silikonschirme 7 auf dem Schrumpfschlauch 8 ersetzt worden. Die Hochspannung wird an einen Anschluss 9 angelegt, und eine Hochspannungs-Elektrode 10 hat das gleiche Potential wie der Anschluss 9. Ein Anschluss 11 an den Transformator ist durch den Leiter 4 mit dem Hochspannungs-Anschluss 9 verbunden. Die Steuerelektrode (Erdelektrode 5) ist mit einem Flansch 12 verbunden und auf Erdpotential 13 gelegt.

## Patentansprüche

1. Durchführung mit einem Basis-Aktivteil (6) und einer Isoliereinrichtung, bei welcher der Basis-Aktivteil (6) einen Leiter (4), Kunststoff-Elektro-Folien (3), Steuerelektroden (2) und eine Erdelektrode (5) umfasst, **dadurch gekennzeichnet, dass** die Isoliereinrichtung einen Schrumpfschlauch (8) aus einem elektrisch isolierenden Material aufweist, der um den Basis-Aktivteil herum angeordnet ist.

2. Durchführung nach Anspruch 1, **dadurch gekennzeichnet, dass** die Kunststoff-Elektro-Folien (3), die Steuerelektroden (2) und deren Kanten versehen sind mit einer niederviskosen Isolierflüssigkeit, die eine Viskosität zwischen 8 mm²/s und 20 mm²/s bei 40°C aufweist, mit einer alternativen niederviskosen Isolierflüssigkeit, die sich bei einer Vernetzungstemperatur von mindestens 50°C vernetzt und eine Viskosität zwischen 20 mm²/s und 100 mm²/s bei 40°C aufweist, oder mit einem Gas, z. B. Luft, N₂ oder SF₆.

3. Durchführung nach Anspruch 1 oder 2, **dadurch gekennzeichnet, dass** die Kunststoff-Elektro-Folien (3) auf einem Metallrohr, einem Rohr aus Isoliermaterial oder einem Isolierstab angeordnet sind.

4. Durchführung nach Anspruch 3, **dadurch gekennzeichnet, dass** das Metallrohr mit den darauf angeordneten Kunststoff-Elektro-Folien (3) gleichzeitig der Leiter (4) ist.

5. Durchführung nach einem der Ansprüche 1 bis 4, **dadurch gekennzeichnet, dass** die Steuerelektroden (2) Steuerfolien aus Al-Folien, aufgedampfte Al-Steuerfolien oder leitende Materialschichten umfassen.

6. Durchführung nach einem der Ansprüche 1 bis 5, **dadurch gekennzeichnet, dass** die Kunststoff-Elektro-Folien (3) Polyester-Elektro-Folien umfassen, wobei die Polyester-Elektro-Folien eine Oberflächenrauhigkeit von 0.07 µm bis 0.5 µm aufweisen und keine Einschlüsse von leitenden Partikel und keine Fehlstellen vorhanden sind.

7. Durchführung nach Anspruch 6, **dadurch gekennzeichnet, dass** die Polyester Elektro-Folien eine Dicke von 10 µm bis 80 µm, insbesondere eine Dicke von 18 µm bis 36 µm, aufweisen.

8. Verfahren zur Herstellung einer Durchführung mit einem Basis-Aktivteil (6) und einer Isoliereinrichtung, wobei der Basis-Aktivteil (6) einen Leiter (4), Kunststoff-Elektro-Folien (3), Steuerelektroden (2) und eine Erdelektrode (5) umfasst, **dadurch gekennzeichnet, dass** ein Schrumpfschlauch (8) aus einem isolierenden Material um den Basis-Aktivteil (6) herum angeordnet und unter Wärmezufuhr geschrumpft wird.

9. Verfahren nach Anspruch 8, **dadurch gekennzeichnet, dass** die Kunststoff-Elektro-Folien (3), die Steuerelektroden (2) und deren Kanten unter Vakuum versehen werden mit einer niederviskosen Isolierflüssigkeit, die eine Viskosität zwischen 8 mm²/s und 20 mm²/s bei 40°C aufweist, mit einer alternativen niederviskosen Isolierflüssigkeit, die sich bei einer Vernetzungstemperatur von mindestens 50°C vernetzt und eine Viskosität zwischen 20 mm²/s und 100 mm²/s bei 40°C aufweist, oder mit einem Gas, z. B. Luft, N₂ oder SF₆.

## Claims

1. Duct with a base active piece (6) and an insulation device, in which the base active piece (6) comprises a conductor (4), plastic electric films (3), control electrodes (2) and an earth electrode (5), **characterised in that** the insulation device has a shrink hose (8) made from an electrically insulating material which is arranged around the base active piece.

2. Duct according to claim 1, **characterised in that** the plastic electric films (3), the control electrodes (2) and their edges are provided with a low-viscosity insulating fluid, which has a viscosity between 8 mm²/s and 20 mm²/s at 40°C, with an alternative low-viscosity insulating fluid, which cross-links at a cross-linking temperature of at least 50°C and has a viscosity between 20 mm²/s and 100 mm²/s at 40°C, or with a gas, e.g. air, N₂ or SF₆.

3. Duct according to claim 1 or 2, **characterised in that** the plastic electric films (3) are arranged on a metal pipe, a pipe made from insulating material or an insulating bar.

4. Duct according to claim 3, **characterised in that** the metal pipe with the plastic electric films (3) arranged thereupon is simultaneously the conductor (4).

5. Duct according to one of claims 1 to 4, **characterised in that** the control electrodes (2) comprise control films made from Al films, vapour-coated Al control films or conductive material layers.

6. Duct according to one of claims 1 to 5, **characterised in that** the plastic electric films (3) comprise polyester electric films, wherein the polyester electric films have a surface roughness of 0.07 µm to 0.5 µm and contain no inclusions of conducting particles and no imperfections.

7. Duct according to claim 6, **characterised in that** the polyester electric films have a thickness of 10 µm to 80 µm, in particular a thickness of 18 µm to 36 µm.

8. Method for producing a duct with a base active piece (6) and an insulation device, wherein the base active piece (6) comprises a conductor (4), plastic electric films (3), control electrodes (2) and an earth electrode (5), **characterised in that** a shrink hose (8) made from an insulating material is arranged around the base active piece (6) and is shrunk by the application of heat.

9. Method according to claim 8, **characterised in that** the plastic electric films (3), the control electrodes (2) and their edges are provided under vacuum with a low-viscosity insulating fluid, which has a viscosity between 8 mm²/s and 20 mm²/s at 40°C, with an alternative low-viscosity insulating fluid, which cross links at a cross-linking temperature of at least 50°C and has a viscosity between 20 mm²/s and 100 mm²/s at 40°C, or with a gas, e.g. air, N₂ or SF₆.

## Revendications

1. Traversée présentant une partie active de base (6) et un dispositif d'isolation, selon laquelle la partie active de base (6) comprend un conducteur (4), des feuilles électriques en matière plastique (3), des électrodes de commande (2) et une électrode de terre (5), **caractérisée en ce que** le dispositif d'isolation comporte une gaine thermorétractable (8) en une matière électriquement isolante qui est agencé autour de la partie active de base.

2. Traversée selon la revendication 1, **caractérisée en ce que** les feuilles électriques en matière plastique (3), les électrodes de commande (2) et leurs bords sont pourvus d'un liquide d'isolation faiblement visqueux présentant une viscosité comprise entre 8 mm²/s et 20 mm²/s à 40 °C, d'un liquide d'isolation optionnel faiblement visqueux qui se réticule à une température de réticulation d'au moins 50 °C et présente une viscosité comprise entre 20 mm²/s et 100 mm²/s à 40 °C ou d'un gaz, par exemple, de l'air, N2 ou SF₆.

3. Traversée selon la revendication 1 ou 2, **caractérisée en ce que** les feuilles électriques en matière plastique (3) sont agencées sur un tube métallique, en tube en matière isolante ou une barre isolante.

4. Traversée selon la revendication 3, **caractérisée en ce que** le tube métallique avec les feuilles électriques en matière plastique (3) agencées dessus est en même temps le conducteur (4).

5. Traversée selon l'une des revendications 1 à 4, **caractérisée en ce que** les électrodes de commande (2) comprennent des feuilles de commande en feuilles d'Al, des feuilles de commande en Al déposées en phase vapeur ou des couches de matière conductrices.

6. Traversée selon l'une des revendications 1 à 5, **caractérisée en ce que** les feuilles électriques en matière plastique (3) comprennent des feuilles électriques en polyester, les feuilles électriques en polyester présentant une rugosité de surface de 0,07 µm à 0,5 µm sans inclusion de particules conductrices ni défauts.

7. Traversée selon la revendication 6, **caractérisée en ce que** les feuilles électriques en polyester ont une épaisseur de 10 µm à 80 µm, et plus particulièrement une épaisseur de 18 µm à 36 µm.

8. Procédé de fabrication d'une traversée comportant une partie active de base (6) et un dispositif d'isolation, la partie active de base (6) comprenant un conducteur (4), des feuilles électriques en matière plastique (3), des électrodes de commande (2) et une électrode de terre (5), **caractérisé en ce qu'**une gaine thermorétractable (8) en une matière isolante est agencée autour de la partie active de base (6) et subit une rétraction à la chaleur.

9. Procédé selon la revendication 8, **caractérisé en ce que** les feuilles électriques en matière plastique (3), les électrodes de commande (2) et leurs bords sont pourvus, sous vide, d'un liquide d'isolation faiblement visqueux présentant une viscosité comprise entre 8 mm²/s et 20 mm²/s à 40 °C, d'un liquide d'isolation optionnel faiblement visqueux qui se réticule à une température de réticulation d'au moins 50 °C et présente une viscosité comprise entre 20 mm²/s et 100 mm²/s à 40 °C ou d'un gaz, par exemple, de l'air, N2 ou SF₆.
